# EUROPÄISCHE PATENTSCHRIFT

(11) **EP 0 062 600 B1**
(45) Veröffentlichungstag und Bekanntmachung des Hinweises auf die Patenterteilung: **26.06.1985**
(21) Anmeldenummer: 82710017.3
(22) Anmeldetag: 30.03.1982
(51) Int. Cl.: H04R 9/06

(54) **Elektrodynamischer Lautsprecher für tiefe und mittlere Tonfrequenzen**
Electrodynamic loudspeaker for low and medium sound frequencies
Haut-parleur électrodynamique pour fréquences sonores basses et moyennes

(30) Priorität: 01.04.1981 FR 8106510
(43) Veröffentlichungstag der Anmeldung: 13.10.1982
(73) Patentinhaber: Klein, Siegfried, Dr., F-75009 Paris (FR)
(72) Erfinder: Klein, Siegfried, Dr., F-75009 Paris (FR)
(74) Vertreter: Bauer, Wulf, Dr.

## Beschreibung

Die Erfindung bezieht sich auf einen elektrodynamischen Lautsprecher für tiefe und mittlere Tonfrequenzen
- mit zwei im wesentlichen halbkugelschalenförmigen und vorzugsweise formgleichen Membranen, die einen geschlossenen Körper von im wesentlichen Kugelform bilden und jeweils mit einer Schwingspule verbunden sind, die jeweils im Bereich eines Luftspaltes einer Magnetanordnung mit Permanentmagneten angeordnet ist und von einem alternierenden Strom durchflossen werden kann, welcher ein elektrisches Signal darstellt, das in hörbaren Schall umgewandelt werden soll,
- mit einem im wesentlichen scheibenförmigen Tragteil, in dessen Mittelbereich die beiden Magnetanordnungen befestigt sind, zu dessen einer Seite sich die erste Membran und die erste Schwingspule und zu dessen anderer Seite sich die zweite Membran und die zweite Schwingspule befinden, wobei die beiden Schwingspulen koaxial zueinander und im wesentlichen auch koaxial zum Tragteil angeordnet sind,
- mit zwei nachgiebigen Stützringen, von denen einer den Rand der ersten Membran mit dem Tragteil und der andere den Rand der zweiten Membran mit dem Tragteil verbindet,
- wobei sich die Membranen, wenn ihre Schwingspulen von dem Strom durchflossen werden, in entgegengesetzte und rechtwinklig zum Tragteil verlaufende Richtungen bewegen.

Dieser Lautsprecher ist aus der US-PS 3,456,755 bekannt, in der hydraulische Lautsprecher beschrieben sind. Dabei ist die Schwingspule jeweils starr mit einer als Kolben wirkenden Platte abgeschlossen, die ihrerseits über eine flüssigkeitsdichte Sicke mit einem Chassis des Lautsprechers verbunden ist. Die außenliegende Seite der Platte begrenzt zusammen mit der ihr gegenüberliegenden Membran einen schmalen, kugelschalenförmigen Hohlraum, der mit einer Hydraulikflüssigkeit gefüllt ist. Dabei ist die Fläche der als Kolben wirkenden Platte wesentlich kleiner als die Fläche der ihr gegenüberliegenden Membran. Die Übertragung von Schwingbewegungen der Schwingspule auf die Membran erfolgt somit über die Hydraulikflüssigkeit. Diese wird durch die als Kolben wirkende Platte mit Druckschwingungen beaufschlagt, die sich auf die Membran auswirken und diese zum Schwingen anregen.

Nachteilig bei dem bekannten Lautsprecher ist einerseits die relativ große Masse, die die Schwingspule zu bewegen hat, denn jede Bewegung der Schwingspule bedeutet Verdrängung von Hydraulikflüssigkeit und Bewegung der Membran sowie der Platte, ihrer Sicke und der Schwingspule selbst. Andererseits breitet sich der Druck in der Hydraulikflüssigkeit mit endlicher Geschwindigkeit aus, sodaß die Außenränder der Membran nicht zur gleichen Zeit den Antrieb erfahren, wie er am unmittelbar der Platte gegenüberliegenden Mittelbereich der Membran vorliegt. Unterschiedliche Bereiche der Membran schwingen somit unterschiedlich, auf der Membran werden Eigenschwingungen erzwungen. Beides ist für den praktischen Betrieb eines Lautsprechers von großem Nachteil.

Weiterhin sind aus der US-PS 3,393,764 Lautsprechersysteme bekannt. Dabei sind beispielsweise zwei Trichterlautsprecher Rücken an Rücken gesetzt, sodaß ihre Abstrahlrichtungen im 180° Winkel zueinander stehen. Die beiden Lautsprecher sind durch ein kugelförmiges Gitter umhüllt. Da die beiden Einzellautsprecher als Trichterlautsprecher ausgebildet sind, wird keine Rundumabstrahlung erzielt, wie sie bei dem Lautsprecher der eingangs genannten Art erreicht ist. Darüberhinaus ist das Tragteil nicht im wesentlichen scheibenförmig ausgeführt.

Die DE-B-1 040 604. schließlich bezieht sich auf einen Kugellautsprecher, bei dem eine abstrahlende Kugel um eine Achse hin- und her gedreht wird. Auf der Kugeloberfläche befinden sich als schallabstrahlende Flächen wirkende, rippenförmige Gebilde. Bei diesem Lautsprecher finden somit Membranbewegungen wie bei Lautsprechern der eingangs genannten Art nicht statt, weiterhin wird eine Rundumabstrahlung nicht ermöglicht.

Aufgabe der vorliegenden Erfindung ist es, die Nachteile des bekannten Lautsprechers der eingangs genannten Art zu vermeiden und diesen dahin gehend weiterzubilden, daß die zu bewegenden Massen geringer sind und Eigenschwingungen der Membranen unterdrückt werden.

Diese Aufgabe wird ausgehend von dem bekannten Lautsprecher der eingangs genannten Art gelöst durch
- zwei steife, halbkugelschalenförmige Übertragungsteile, die jeweils eine der Schwingspulen mit der zugehörigen Membran verbinden, wobei sie jeweils mit ihrem Scheitelpunkt mit einer Schwingspule und mit ihrem kreisförmigen Rand mit der zugehörigen Membran verbunden sind, und
- eine Einrichtung zum Ausgleich des atmosphärischen Drucks innerhalb und außerhalb des geschlossenen Körpers.

Ein derartiger Lautsprecher verhält sich bei einer Anregung durch ein angelegtes, elektrisches Signal wie eine pulsierende Kugel und sendet die Schallwellen praktisch ohne eine Vorzugsrichtung gleichmäßig in alle Richtungen. Dadurch ist es nicht mehr notwendig, daß ein Zuhörer sich in eine bevorzugte Abstrahlrichtung der Schallwelle, oder in einen Überlappungsbereich mehrerer bevorzugter Schallabstrahlungsrichtungen begibt. Es ist auch nicht mehr notwendig, die Lautsprecher nach den örtlichen Bedingungen des Aufstellortes auszurichten.

Die Membranen des erfindungsgemäßen Lautsprechers haben, trotz ihres relativ großen Durchmessers, eine durch ihre Form bedingte, hohe mechanische Steifigkeit. Ein akustischer Kurzschluß wird ausgeschlossen, weil die von den Rückseiten der Membranen ausgehenden Schalldruckschwankungen innerhalb des geschlossenen Körpers durch geeignetes Material absorbiert werden. Die Übertragungsteile bewirken eine vorteilhafte Aussteifung.

Weitere vorteilhafte Ausgestaltungen und Merkmale der Erfindung ergeben sich aus den übrigen Ansprüchen sowie der nun folgenden Beschreibung zweier bevorzugter, jedoch nicht einschränkend zu verstehender Ausführungsbeispiele der Erfindung, die nun unter Bezugnahme auf die Zeichnung erläutert wird.

In dieser zeigen :
Figur 1 einen Längsschnitt auf einem Gro- ßkreis durch einen Lautsprecher nach der Erfindung,
Figur 2 die rechte Hälfte des Schnittbildes entlang der Linie II-II in Fig. 1,
Figur 3 ein Teilbild eines Längsschnittbildes entsprechend Fig. 1 für eine zweite Ausführung, nämlich mit nur einer Platte für das Tragteil und geänderter Anordnung der Magneten.

Der in Fig. 1 gezeigte Lautsprecher hat zwei im wesentlichen halbkugelschalenförmige Membranen 1, 2, die jeweils mit Schwingspulen 3, 4 verbunden sind. Jede Schwingspule 3, 4 ist ein Teilstück von insgesamt zwei Antriebseinheiten 5, 6, die im Mittelbereich eines Tragteils 7 in Form einer Scheibe befestigt sind. Die beiden Antriebseinheiten 5, 6 sind untereinander identisch und in bekannter Weise aufgebaut. Jede Antriebseinheit 5, 6 hat einen Kern aus Weicheisen, einen ringförmigen Permanentmagneten 9, der konzentrisch zum Kern 8 angeordnet ist, ein Joch 10 aus Weicheisen, das mit dem Kern 8 verbunden ist und sich in Kontakt mit einer Fläche des Magneten 9 befindet, und einen ringförmigen Polschuh 11 aus Weicheisen, der mit der anderen Fläche des Magneten 9 verbunden ist und mit dem freien Endbereich des Kerns 8 einen Ringspalt bildet, in dem sich die Schwingspule 3, 4 axial bewegen kann. Jede der beiden Schwingspulen 3 und 4 ist in bekannter Art gewickelt und festgelegt, beispielsweise durch Kleben auf einem formsteifen, zylindrischen Spulenträger 12. Ein Zentrierring herkömmlicher Bauart, im folgenden Spinne 13 genannt, sichert den Halt und die Zentrierung des Spulenträgers 12 und der Schwingspulen 3 bzw. 4 innerhalb des Luftspaltes, wobei gewährleistet ist, daß sich diese beiden Teile 3 bzw. 4 und 12 frei und in axialer Richtung in dem Luftspalt bewegen können.

Das Tragteil 7 nach Fig. 1 setzt sich aus zwei parallelen Platten 14 und 15, jeweils in Form einer Scheibe, zusammen. Diese werden über Stege 16 im Abstand voneinander gehalten. Wie aus Fig. 2 ersichtlich ist, haben die Stege eine längliche Form und verlaufen radial zwischen den beiden Platten 14, 15, die sie zugleich aussteifen. Die Platten 14, 15 können aus einem Kunststoff oder einem nicht magnetischen Metall gefertigt sein. Andere Werkstoffe sind möglich. Die Stege 16 sind einstückig mit den Platten 14 bzw. 15 verbunden, sie können jedoch auch auf eine oder beide Platten 14, 15 geklebt sein. Die Verbindung der beiden Platten 14, 15 erfolgt über Verkleben auf den freien Flächen der Stege 16.

Jede der beiden Platten 14, 15 hat in ihrem Zentralbereich und auf der außenliegenden Seite eine kreisförmige Ausnehmung 17 bzw. 18, in die die Magnetanordnung 8 bis 11 der Antriebseinheit 5 bzw. 6 eingesetzt und eingeklebt ist. Auf diese Weise sind die beiden Antriebseinheiten 5, 6 exakt bezüglich der jeweils zugehörigen Platte 14 bzw. 15 zentriert, weiterhin befinden sie sich zueinander auf gleicher Achse. Ebenso stehen die Schwingspulen 3, 4 dadurch koaxial zueinander. Weiterhin hat jede der beiden Platten 14, 15 einen randseitigen, kreisförmigen Vorsprung 19 bzw. 20, der einstückig mit der Platte 14, 15 verbunden ist, jedoch auch ein separates Teil sein kann. Im letzteren Fall ist er auf die äußere Fläche der Platte 14 bzw. 15 entlang deren Außenrand aufgeklebt. Durch Kleben sind zwei Stützringe 21, 22 im folgenden Sicken genannt, einerseits mit dem äußeren Rand jeweils einer der beiden Membranen 1 bzw. 2 und andererseits mit den Vorsprüngen 19 bzw. 20 der Platten 14 bzw. 15 verbunden. Durch sie werden die beiden Membranen 1, 2 bezüglich der Platten 14, 15 und der Antriebseinheiten 5, 6, die von den Platten 14, 15 getragen werden, zentriert. Die beiden Sicken 21, 22 entsprechen den Sicken herkömmlicher Lautsprecher, sie erlauben der jeweiligen Membran 1 bzw. 2 eine möglichst freie Beweglichkeit in Axialrichtung (F, G).

Dem Membranen 1 und 2 sollten so leichtgewichtig wie möglich sein, damit sie eine geringstmögliche träge Masse darstellen. Andererseits müssen sie aber so steif wie möglich sein, damit sie sich während ihrer Bewegung nicht verformen, also nicht zu Eigenschwingungen angeregt werden können. Die Membranen 1 und 2 sind in bekannter Weise aus Karton nach den herkömmlichen Verfahren oder aus einem Baumwoll-Seidengewebe gefertigt, das mit einem Lack, beispielsweise Nitrozelluloselack, imprägniert ist. Bei praktischen Versuchen konnte festgestellt werden, daß die auf diese Weise gefertigten Membranen 1, 2 eine hervorragende Steifheit trotz relativ großer Abmessungen (der Durchmesser der beiden Membranen betrug jeweils 20 cm) aufweisen. Diese ausgezeichnete Steifigkeit ist zusätzlich auch durch ihre Kugelschalenform bedingt.

Jede der beiden Membranen 1, 2 ist mit einem zugehörigen Spulenträger 12 über ein steifes Übertragungsteil 23 bzw. 24 verbunden. Jedes dieser beiden Übertragungsteile 23, 24 läuft im rechten Winkel und in einem Bereich, der ausreichend vom Scheitelpunkt der zugehörigen Membran 1, 2 entfernt ist, in diese ein. Dadurch bewegt sich die Membran 1 bzw. 2 in einem Stück und formsteif, ohne sich unter der Wirkung der antreibenden Kräfte, die ihr über das Übertragungsteil 23 bzw. 24 und durch die Axialbegegungen in Richtung F, G der Schwingspule 3 bzw. 4 zugeleitet werden, zu deformieren. Vorteilhafterweise sind die Übertragungsteile 23 bzw. 24 in Bereichen mit der zugehörigen Membran 1 bzw. 2 verbunden, die auf einem Kegelmantel mit einem Kegelwinkel alpha von 60 bis 90 Grad liegen. Ebenso wie die Membranen 1, 2 müssen die Übertragungsteile 23 und 24 so leicht wie möglich- sein, um eine möglichst geringe träge Masse darzustellen. Andererseits sollten sie so steif wie möglich sein, um sich nicht deformieren und die Bewegungen der Schwingspulen 3 bzw. 4 ohne Verlust auf die beiden Membranen 1 und 2 übertragen zu können. Im gezeigten Beispiel sind die Übertragungsteile 23, 24 aus einem steifen Kunststoff gefertigt, ebenfalls können sie aus Karton hergestellt sein. Wie in Fig. 1 gezeigt ist, haben die Übertragungsteile 23, 24 in bevorzugter Ausbildung eine Kugelschalenform, wodurch ihnen eine hohe Steifigkeit mitgegeben wird. Wie aus Fig. 1 ersichtlich ist, ist jedes der beiden Übertragungsteile 23, 24 fest in seinem Scheitelbereich mit den freien Rändern des jeweils zugehörigen Spulenträgers 12 und mit seinem kreisförmigen Rand mit der jeweils zugehörigen Membran 1, 2 verbunden. Diese Verbindung der Übertragungsteile mit dem Spulenträger und den Membranen 1 bzw. 2 erfolgt im bevorzugten Ausführungsbeispiel durch Kleben. Der Durchmesser der kugelschalenförmigen Übertragungsteile 23, 24 beträgt im Ausführungsbeispiel 10 cm.

Bei diesem oben beschriebenen Lautsprecher verhalten sich die beiden Membranen 1 und 2 dann, wenn die Schwingspulen 3 und 4 durch ein elektrisches, in Schallwellen umzusetzendes Signal erregt werden, wie eine pulsierende oder atmende Kugel. Die beiden Schwingspulen 3 und 4 sind elektrisch so angeschlossen, daß die beiden Membranen 1 und 2 in zwei entgegengesetzte Richtungen und symmetrisch zur Mittelebene des Tragteils 7 in Form einer Scheibe schwingen. Die Bewegungsrichtungen sind mit den Pfeilen F und G in Fig. 1 für den Fall angedeutet, daß beide Membranen 1 und 2 sich vom Tragteil 7 wegbewegen.

Maßnahmen sind vorgesehen, um den Innendruck in der von den beiden Membranen 1 und 2 gebildeten Kugel mit dem Außendruck auszugleichen. Hierzu sind im Ausführungsbeispiel kreisförmige Öffnungen 25 und 26 in der einen und der anderen Platte 14 und 15 und in zwischen den Stegen 16 befindlichen Bereichen vorgesehen. Dadurch wird eine Verbindung des zwischen der Membran 1 und der Platte 14 sowie zwischen der Membran 2 und der Platte 15 befindlichen Luftvolumens mit dem Raum zwischen den beiden Platten 14 und 15 geschaffen. Dieser Raum steht seinerseits in Verbindung mit der Außenatmosphäre, also dem Umfeld um die aus den beiden Membranen 1 und 2 gebildete Kugel, wodurch der gewünschte Druckausgleich erzielt wird. Dabei muß vermieden werden, daß störende Schallwellen, die von Druckschwankungen des von innerhalb der Kugel aus den zwei Membranen 1 und 2 begrenzten und sich in seinem Volumen ändernden Raums nach außen, insbesondere im Bereich der Ebene des Tragteils 7, abgestrahlt werden. Diese Schalldruckwellen sind in Gegenphase und könnten zu akustischen Kurzschlüssen führen. Um dies zu vermeiden, ist zwischen den beiden Platten 14 und 15 im Randbereich dieser beiden Platten 14 und 15 ein Dichtring 27 für den atmosphärischen Druckausgleich vorgesehen. Er kann beispielsweise aus einem elastischen Schaummaterial oder einem luftdurchlässigen Kunststoff gefertigt sein. Als sehr vorteilhaft hat sich auch eine Labyrinthdichtung erwiesen. Um zusätzlich parasitäre Schallabstrahlungen und Wechselwirkungen zu unterdrücken, sind in den Öffnungen 25 und 26 der Platten 14 bzw. 15 Stopfen 28 aus einem elastischen Schaummaterial oder aus einem luftdurchlässigen Kunststoff angeordnet. Um Reflexionen von den nach außen weisenden Seitenflächen der beiden Platten 14 und 15 zu vermeiden, sind diese Flächen mit einem geeigneten, absorbierenden Material (nicht dargestellt) überzogen.

Wie in den Figuren 1 und 2 gezeigt ist, hat zumindest eine der beiden Platten 14 und 15, oder haben vorteilhafterweise beide Platten 14 und 15 Befestigungsflansche 29 und 30, die, wie Fig. 1 zeigt, gegenüberliegend angeordnet und mit einem Loch für die Befestigung des Lautsprechers an einem (nicht gezeigten) Tragarm versehen sind. Ebenso ist ein Aufhängen an einem geeigneten Tragteil möglich.

In Fig. 3 ist ein zweites Ausführungsbeispiel des Lautsprechers gezeigt. Für gleiche Teile sind dieselben Bezugszeichen verwendet worden. Der Unterschied zwischen diesem zweiten Ausführungsbeispiel gemäß Fig. 3 und dem ersten Ausführungsbeispiel besteht darin, daß die beiden Antriebseinheiten 5 und 6 zu einer zusammenhängenden Doppelantriebseinheit 5, 6 verbunden sind.

Wie in Fig. 3 gezeigt ist, hängen die zwei Kerne 8 einstückig zusammen mit einer Platte 31, die als Joch dient. Die Kerne 8 und das Joch 31 sind aus Weicheisen gefertigt. Beidseits des Jochs 31 sind zwei ringförmige Magnete 9 geeigneter Polarität befestigt. Das Tragteil 7 wird von einer einzigen, scheibenartig ausgeführten Platte 32 gebildet und hat eine Zentralöffnung 33.

Eine der beiden Flächen dieser Platte 32 hat eine mit der Zentralöffnung 33 konzentrische Ausnehmung 17, in die ein kreisringförmiger Kragen 34 eingesetzt werden kann, der einstückiges Teil des Jochs 31 ist. Die Dippelantriebseinheit 5, 6 ist in die Zentralöffnung 33 eingesetzt, ihr Kragen 34 greift in die Ausnehmung 17 ein und ist in dieser eingeklebt. Dadurch ist die Doppelantriebseinheit 5, 6 symmetrisch zur Mittelebene der Platte 32 ausgerichtet. Zwei randseitige Vorsprünge 19 und 20 sind einstückig mit der Platte 32 verbunden, sie können auch als getrenntes Teil ausgeführt und auf die Platte 32 aufgeklebt sein. In der Platte 32 sind Öffnungen 25 für den oben beschriebenen Druckausgleich zwischen den beiden Seiten des Tragteils 7 vorgesehen, diese Öffnungen 15 sind wiederum durch Stopfen 28 aus einem elastischen Schaummaterial oder aus einem luftdurchlässigen Kunststoff überdeckt. Für den atmosphärischen Druckausgleich zwischen dem Luftvolumen innerhalb der von den zwei Membranen 1 und 2 gebildeten Kugel und der Außenwelt sind in den beiden Vorsprüngen 19, 20, beispielsweise im Bereich des Befestigungsflansches 29, in Fig. 3 nicht dargestellte Durchgangslöcher vorgesehen. Es ist vorteilhaft, an zumindest einer Seitenfläche der Platte 32 und zwischen den Öffnungen 25 radiale Rippen oder Stege ähnlich den Stegen 16 gemäß Fig. 2 vorzusehen, wodurch eine Versteifung der Platte 32 erreicht wird. Ebenso ist es sehr vorteilhaft, beide Seitenflächen der Platte 32 mit einem schallabsorbierenden Material abzudecken.

Bei den beiden, oben beschriebenen Ausführungen des Lautsprechers bewegen sich die beiden Schwingspulen 3 und 4, wenn sie von einem elektrischen, in Schallwellen umzuwandelnden Signal durchflossen werden, in entgegengesetzte Richtungen. Ihre Bewegungen werden über die Übertragungsteile 23, 24 an die beiden Membranen 1 und 2 weitergegeben, wodurch diese hin und her gehen und das elektrische Signal somit in Schalldruckschwankungen umgewandelt wird. Obwohl die beiden Membranen 1 und 2 in entgegengesetzte Richtungen, also gegenphasig entlang der Axialrichtung G, F der beiden Schwingspulen 3 und 4 schwingen, kann man feststellen, daß die Abstrahlintensität des erfindungsgemäßen Lautsprechers in Richtung des Pfeiles F und des Pfeiles G (Fig. 1) im wesentlichen dieselbe ist wie in einer hierzu im rechten Winkel stehenden Richtung. Anders ausgedrückt strahlt der erfindungsgemäße Lautsprecher praktisch in alle Richtungen gleichmäßig (isotrop) ab.

Um Reflexionen der inneren Schallwellen zwischen den Membranen 1 und 2 und dem an diesen befestigten, als Kugelschalen ausgebildeten Übertragungsteilen 23, 24 zu vermeiden, kann das zwischen diesen Teilen 1, 23 bzw. 2, 24 eingeschlossene Volumen mit einem sehr leichten, schallabsorbierenden Material ausgefüllt werden. Weiterhin können zu demselben Zweck die Übertragungsteile 23 und 24 denselben Radius wie die Membranen 1 und 2, mit denen sie verbunden sind, haben und mit diesen nicht nur linienhaft entlang ihres kreisbogenförmigen Randes, sondern auf der Gesamtheit einer sphärischen Teilfläche verklebt sein, um den Zentralbereich der Membran 1 bzw. 2 auszusteifen. Im letzteren Fall erfolgt die Übertragung der mechanischen Kräfte über den jeweiligen Spulenträger 23, der nun wesentlich länger ausgebildet ist, als oben beschrieben ist, und auch einen wesentlich größeren Durchmesser aufweist, somit also seinerseits ein Teil des Übertragungsteils 23, 24 ist. Dabei werden jedoch größere Antriebseinheiten 5, 6 benötigt.

Es ist weiterhin möglich, zusätzlich zu dem auf einem Polkreis befindlichen Tragteil 7 ein weiteres, auf einer Äquatorialebene angeordnetes Tragteil vorzusehen und an Stelle von zwei Membranen 1, 2 die Kugel aus vier gleich großen Membranen aufzubauen. Dann sind vier Antriebseinheiten notwendig, die X-förmig zueinander angeordnet sind. In der Äquatorialebene ist ebenfalls eine Sicke vorgesehen.

Schließlich hat es sich als sehr vorteilhaft erwiesen, wenn die Mittelpunkte der sphärischen Membranen zusammenfallen.

Unabhängig von der besonderen Ausbildung besteht jedoch ein wesentliches Merkmal der Erfindung darin, daß sich die Antriebseinheiten 5, 6 innerhalb der von den Membranen 1, 2 gebildeten Kugeln befinden. Anstelle von sphärischen sind auch Membranen in Form von Drehparaboloiden usw. möglich.

## Patentansprüche

1. Elektrodynamischer Lautsprecher für tiefe und mittlere Tonfrequenzen
- mit zwei im wesentlichen halbkugelschalenförmigen und vorzugsweise formgleichen Membranen (1 bzw. 2), die einen geschlossenen Körper von im wesentlichen Kugelform bilden und jeweils mit einer Schwingspule (3 bzw. 4) verbunden sind, die jeweils im Bereich eines Luftspaltes einer Magnetanordnung (8 .bis 11) mit Permanentmagneten angeordnet ist und von einem alternierenden Strom durchflossen werden kann, welcher ein elektrisches Signal darstellt, das in hörbaren Schall umgewandelt werden soll,
- mit einem im wesentlichen scheibenförmigen Tragteil (7), in dessen Mittelbereich die beiden Magnetanordnungen (8-11) befestigt sind, zu dessen einer Seite sich die erste Membran (1) und die erste Schwingspule (3) und zu dessen anderer Seite sich die zweite Membran (2) und die zweite Schwingspule (4) befinden, wobei die beiden Schwingspulen (3, 4) koaxial zueinander und im wesentlichen auch koaxial zum Tragteil angeordnet sind,
- mit zwei nachgiebigen Stützringen (Sicke 21 bzw. 22), von denen einer den Rand der ersten Membran (1) mit dem Tragteil (7) und der andere den Rand der zweiten Membran (2) mit dem Tragteil (7) verbindet,
- wobei sich die Membranen (1, 2), wenn ihre Schwingspulen (3, 4) von dem Strom durchflossen werden, in entgegengesetzte und rechtwinklig zum Tragteil (7) verlaufende Richtungen (F, G) bewegen, gekennzeichnet durch
- zwei steife, halbkugelschalenförmige Übertragungsteile (23, 24), die jeweils eine der Schwingspulen (3 bzw. 4) mit der zugehörigen Membran (1 bzw. 2) verbinden, wobei sie jeweils mit ihrem Scheitelpunkt mit einer Schwingspule (3 bzw. 4) und mit ihrem kreisförmigen Rand mit der zugehörigen Membran (1 bzw. 2) verbunden sind, und
- eine Einrichtung (25, 26, 27) zum Ausgleich des atmosphärischen Drucks innerhalb und außerhalb des geschlossenen Körpers.

2. Lautsprecher nach Anspruch 1, dadurch gekennzeichnet, daß das Tragteil (7) aus zwei zueinander parallelen und scheibenförmigen Platten (14, 15) aufgebaut ist, die über versteifende Stege (16) gegenseitig auf Abstand gehalten werden und jeweils einen randseitigen Vorsprung (19, 20) aufweisen, an dem jeweils eine Sicke (21, 22) befestigt ist.

3. Lautsprecher nach Anspruch 2, dadurch gekennzeichnet, daß jede der beiden Platten (14, 15) in ihrem mittleren Bereich jeweils auf ihrer Außenseite eine kreisförmige Ausnehmung (17, 18) aufweist, in die die Magnetanordnung (8 bis 11) eingesetzt und eingeklebt sind.

4. Lautsprecher nach Anspruch 2 oder 3, dadurch gekennzeichnet, daß die Einrichtung zum Ausgleich des atmosphärischen Drucks Öffnungen (25, 26) in den beiden Platten (14, 15) und eine Ausgleichsöffnung (Einrichtung 27) zwischen dem Raum zwischen den beiden Platten (14, 15) und der Außenwelt aufweist.

5. Lautsprecher nach Anspruch 4, dadurch gekennzeichnet, daß die Einrichtung (27) ein Dichtring aus einem luftdurchlässigen Material oder eine Labyrinthdichtung für den atmosphärischen Druckausgleich zwischen den beiden Platten (14 und 15) und in deren Randbereich ist.

6. Lautsprecher nach Anspruch 1, dadurch gekennzeichnet, daß das Tragteil (7) von einer einzigen, scheibenförmigen Platte (32) gebildet ist, die eine Zentralöffnung (33) und zwei in Gegenrichtung weisende, randseitige Vorsprünge (19, 20) aufweist, an denen je eine Sicke (21, 22) befestigt ist, und daß die Magnetanordnungen (8 bis 11) zu einem zusammenhängenden Doppelblock zusammengefaßt sind, der in die Zentralöffnung (33) eingesetzt und eingeklebt ist.

7. Lautsprecher nach Anspruch 6, dadurch gekennzeichnet, daß die Einrichtung (25, 27) zum Ausgleich des atmosphärischen Drucks mindestens einen radialen und in jedem Vorsprung (19, 20) vorgesehenen Luftdurchlaß und Öffnungen (25) in der Platte (32) aufweist, in denen vorzugsweise ein Stopfen (28) aus einem luftdurchlässigen Material angeordnet ist.

8. Lautsprecher nach einem der Ansprüche 1 bis 7, dadurch gekennzeichnet, daß das Tragteil (7) mindestens einen Befestigungsflansch (29, 30) hat, sodaß eine hängende oder tragende Befestigung an bzw. auf einem Tragarm möglich ist.

9. Lautsprecher nach einem der Ansprüche 1 bis 8, dadurch gekennzeichnet, daß er vier Membranen in Form von Kugelschalenvierteln aufweist.

## Claims

1. Electrodynamic loudspeaker for low and medium sound frequencies having
- two substantially demispherical cupshaped and preferably identically shaped membranes (1 or 2), forming a closed body of essentially spherical form and being fixed to a moving coil (3 or 4) each, which is arranged in an air gap of a magnetic assembly (8 to 11) including permanent magnets and adapted to be traversed by an alternating current to be converted into an audible sound,
- an essentially disc-like support (7) having a medium area carrying the two magnetic assemblies (8 to 11), wherein the first membrane (1) and the first moving coil (3) are arranged at one side and the second membrane (2) and the second moving coil (4) are arranged at the other side of said support (7), the two moving coils (3, 4) being arranged coaxial with one another and substantially coaxial with the support (7),
- two flexible spiders (21 or 22), a first joining the rim of the first membrane (1) and the support, the other spider (22) linking the rim of the second membrane (2) and the support (7),
- wherein, if a current flows through the moving coils (3, 4), the membranes (1, 2) move in opposite directions (F, G) at right angles to the support (7),
characterised by
- two stiff and semispherically cupshaped transmission parts (23, 24), which in each case connect one of the moving coils (3 or 4) to the associated membrane (1 or 2), and are in each case fixed at their apex to a moving coil (3 or 4) and at their spherical rim to the associated membrane (1 or 2), and
- an arrangement (25, 26, 27) for equalising atmospheric pressure within and outside the closed body.

2. Loudspeaker according to claim 1, characterised by the fact that the support (7) is constructed as two parallel and disc-form plates (14, 15) which are held spaced from one another by stiffening stays (16) and in each case have marginal projections (19, 20) to each of which a spider (21, 22) is secured.

3. Loudspeaker according to claim 2, characterised by the fact that each of the two plates (14, 15) has at its central region and on the outer side thereof a circular recess (17, 18) receiving the magnetic assembly (8 to 11), which is cemented thereto.

4. Loudspeaker according to claim 2 or 3, characterised by the fact that the arrangement for equalising the atmospheric pressure has openings (25, 26) in the two plates (14, 15), and that a balancing opening is provided between the space between the two plates (14 and 15) and the exterior.

5. Loudspeaker according to claim 4, characterised by the fact that a sealing ring (27) of an air permeable material or a labyrinthic seal is provided for the equalisation of atmospheric pressure between the two plates (14 and 15) and in their marginal areas.

6. Loudspeaker according to claim 1, characterised by the fact that the support (7) is constituted by a single disc-form plate (32) which has a central opening (33) and two projections (19, 20) facing in opposite directions, a spider (21, 22) being secured to each, and that the magnetic assemblies (8 to 11) are combined to form a coherent double block which is inserted and cemented in the central opening (33).

7. Loudspeaker according to claim 6, characterised by the that the arrangement for balancing the atmospheric pressure has at least one radial air opening in each collar (19, 20) and openings (25) provided in the plate (32), in which preferably plugs (28) of an air permeable material are arranged.

8. Loudspeaker according to one of claims 1 to 7, characterised by the fact that the support (7) has at least one fastening flange (29, 30) thus providing for hanging on or fastening to a carrier arm.

9. Loudspeaker according to one of claims 1 to 8, characterised by the fact that four diaphragms in the form of quarter sphere shells are provided.

## Revendications

1. Haut-parleur électrodynamique pour fréquences sonores basses et moyennes, comportant :
- deux membranes vibrantes (1 ou 2) en forme essentiellement d'une demi-calotte et préférablement identiques, qui forment un corps fermé essentiellement sphérique, et qui sont chacune reliées à une bobine mobile (3 ou 4) disposée dans le domaine d'un entrefer d'un circuit magnétique (8 à 11) à aimants permanents et capable d'être parcourue d'un courant alternatif représentant le signal électrique devant être converti en son audible,
- un support (7) sensiblement en forme de disque, dans la région centrale duquel sont fixés les circuits magnétiques (8 à 11), chacune des deux membranes (1, 2) et la bobine mobile (3, 4) associée étant disposée d'un côté du support (7), les deux bobines mobiles (3, 4) étant disposées coaxialement, entre elles, et aussi essentiellement coaxialement au support (7) de chaque côté de celui-ci,
- deux dispositifs de suspension (21 ou 22) souples, reliant chacun le bord périphérique d'une des membranes (1, 2)
- l'ensemble étant tel que les membranes (1, 2) se mouvent en directions (F, G) opposées perpendiculaires au support (7) si les bobines mobiles (3, 4) sont parcourues par le courant, caractérisé par
- deux pièces rigides de transmission (23, 24) en forme d'une demi-calotte sphérique reliant chacune une des deux bobines mobiles (3 ou 4) à la membrane (1 ou 2) associée, et chacune fixée par son sommet à une bobine mobile (3 ou 4) et par son bord circulaire à la membrane (1 ou 2) associée, et
- des moyens (25, 26, 27) d'équilibrage des pressions atmosphériques à l'intérieur et à l'extérieur du corps fermé.

2. Haut-parleur selon la revendication 1, caractérisé en ce que le support (7) est constitué par deux plaques parallèles (14 et 15), en forme de disque, qui sont maintenues espacées l'une de l'autre par des entretoises (16), chacune des deux plaques (14 et 15) comportant un rebord périphérique annulaire (19 ou 20) auquel est fixé l'un des deux dispositifs de suspension (21 et 22).

3. Haut-parleur selon la revendication 1 ou 2, caractérisé en ce que chacune des deux plaques (14 et 15) comporte, dans la région centrale de sa face extérieure, un logement circulaire (17 ou 18) dans lequel l'un des circuits magnétiques (8 à 11) est encastré partiellement et collé.

4. Haut-parleur selon la revendication 1 ou 2, caractérisé en ce que les moyens d'équilibrage de pression sont constitués par des ouvertures (25 et 26) formées dans les deux plaques (14 et 15), et par une ouverture d'équilibrage (installation 27) reliant l'espace entre les deux plaques (14, 15) et l'air extérieur.

5. Haut-parleur selon la revendication 4, caractérisé en ce que l'installation (27) est formée par un joint annulaire perméable à l'air ou par une bague à labyrinthe pour l'équilibrage de pression atmosphérique entre les deux plaques (14 et 15) et dans la région périphérique de celles-ci.

6. Haut-parleur selon la revendication 1, caractérisé en ce que le support (7) est constitué par une unique plaque (32) en forme de disque comportant un trou central (33) et deux rebords périphériques annulaires opposés (19 et 20) auxquels sont respectivement fixés les deux dispositifs de suspension (21 et 22), et en ce que les deux circuits magnétiques (8 à 11) ne forment qu'un seul bloc qui est encastré et collé dans le trou central (33).

7. Haut-parleur selon la revendication 6, caractérisé en ce que les moyens (25, 27) d'équilibrage de pression sont constitués par au moins un canal d'admission d'air radial dans chaque rebord (19, 20) et par des ouvertures (25) formées dans la plaque (32), qui sont préférablement bouchées par un tampon (28) en une matière perméable à l'air.

8. Haut-parleur selon l'une des revendications 1 à 7, caractérisé en ce que le support (7) comporte une patte de fixation (29, 30) permettant le montage du haut-parleur sur un pied ou sa suspension à un autre support.

9. Haut-parleur selon l'une des revendications 1 à 8, caractérisé par quatre membranes en forme d'un quart d'une calotte.
